# EUROPÄISCHE PATENTSCHRIFT

(11) **EP 2 220 445 B1**
(45) Veröffentlichungstag und Bekanntmachung des Hinweises auf die Patenterteilung: **16.01.2019**
(21) Anmeldenummer: 08760012.8
(22) Anmeldetag: 26.05.2008
(51) Int. Cl.: F25D 23/04

(54) **KÄLTEGERÄT, INSBESONDERE HAUSHALTS-KÄLTEGERÄT**
REFRIGERATING APPLIANCE, ESPECIALLY A HOUSEHOLD REFRIGERATING APPLIANCE
APPAREIL RÉFRIGÉRANT, EN PARTICULIER RÉFRIGÉRATEUR MÉNAGER

(30) Priorität: 07.12.2007 WO PCT/EP2007/063500; 21.12.2007 WO PCT/EP2007/064468
(43) Veröffentlichungstag der Anmeldung: 25.08.2010
(73) Patentinhaber: BSH Hausgeräte GmbH, 81739 München (DE)
(72) Erfinder: STAUD, Ralph, 81669 München (DE); TISCHER, Thomas, 85540 Haar (DE)
(86) Internationale Anmeldenummer: PCT/EP2008/056413
(87) Internationale Veröffentlichungsnummer: WO 2009/071341

(56) Entgegenhaltungen:
- DE-U1- 8 517 976
- DE-U1- 9 204 742
- US-A- 5 004 305
- US-A1- 2003 011 291
- US-A1- 2003 011 291

## Beschreibung

Die Erfindung betrifft ein Kältegerät, insbesondere Haushalts-Kältegerät, mit mindestens einem an der Innenwand seiner Kältegerätetür höhenverstellbar angeordneten Türabsteller.

Kältegeräte, insbesondere Haushalts-Kältegeräte wie z. B. Kühlschränke, Gefrierschränke oder Kühl-/Gefrierkombinationsgeräte, weisen üblicherweise ein oder mehrere Türabsteller, also Ablagefächer oder Ablagebehälter für Kühlgut wie z. B. Flaschen, Getränkepackungen, Eier, Butterbehälter oder andere kleinere Kühlgüter auf. Diese sind bei einfachen Kältegerätetypen dauerhaft in einer bestimmten, fest vorgegebenen Höhenposition an der Innenwand der Kältegerätetür fest montiert. Bei Haushalts-Kältegerätetypen mit besserer Ausstattung ist der jeweilige Türabsteller lösbar an der Tür der Kältegeräte befestigt und kann bezüglich seiner Höhenposition versetzt werden, so dass die Einteilung der Türabsteller an der Kältegerättür unterschiedlichen Größenverhältnissen von einzulagerndem Kühlgut angepasst werden kann. Zumeist sind für den jeweiligen Türabsteller an der Türinnenwand des Kältegeräts Haltenocken in zwei verschiedenen, fest vorgegebenen Befestigungspositionen vorgesehen. Zum Wechsel der Höhenposition des jeweiligen Türabstellers ist es bisher erforderlich, dass dieser von den Haltenocken an der Türinnenwand aus seiner bisherigen Montageposition komplett abgenommen und dann in der neuen Höhenposition mit dort an der Türinnenwand vorgesehenen Haltenocken fest verrastet wird. Dies ist recht umständlich, unbequem und aufwendig. Insbesondere ist es in der Regel notwendig, dass ein derartiger Türabsteller vor dem Verstellen leer geräumt wird. Üblicherweise sind pro Türabsteller lediglich zwei verschiedene, fest vorgegebene Höhenlagen vorgesehen, woraus sich eine geringe Flexibilität in der Anordnung der Türabsteller ergibt.

Oftmals ist es jedoch wünschenswert, eine feinere, auf unterschiedlich hohe Verpackungshüllen des einzulagernden Kühlguts eingehende Positioniermöglichkeit der Türabsteller vorzusehen. In der DE 85 17 976 ist deshalb bereits eine sehr feinstufige Höhenverstellmöglichkeit für Türablagebehälter offenbart. Die Stufen für die Höhenverstellung werden durch an der Kühlschranktür angeordnete, zahnstangenartige Schienen gegeben, in welche, an den Ablagebehältern vorgesehene Rastnasen eingreifen. Um die Ablagebehälter in der jeweiligen Raststufe zu fixieren, sind an ebenfalls an der Kühlschranktür angebrachten, seitlich der Ablagebehälter verlaufenden Holmen Vorsprünge vorgesehen, in die am Ablagebehälter angebrachte Klauen von hinten eingreifen, so dass die Rastnasen der Ablagebehälter fest in die Zähne der Zahnstangen gedrückt werden. Die Klauen der Ablagebehälter sind an den freien Enden von federnden Zungen befestigt, welche über seitlich an den Ablagebehältern angeordnete Druckknöpfe auszulösen sind. Werden die Druckknöpfe betätigt, so löst sich die Klaue vollständig aus dem Vorsprung und gibt den Behälter frei, so dass dieser nach vorne entnommen und in eine andere Stufe gesetzt werden kann. Bei dieser Höhenverstellung ist es jedoch oftmals schwierig, derartige Türabsteller in beladenem Zustand zu versetzen, da sie hierzu nach Vorne entnommen, versetzt und wieder eingesetzt werden müssen. Hierbei kann das Kühlgut, welches im Allgemeinen relativ lose nebeneinander auf den Türabstellern angeordnet ist, umfallen oder herausfallen. Insbesondere kann es sich bei der Entnahme des Türabstellers aber auch zwischen der federnden Zunge und der Seitenwand des Türabstellers festklemmen, so dass es die Klaue blockiert und das erneute Hintergreifen des Vorsprungs durch die Klaue und damit das Befestigen des Türabstellers verhindert.

Die Offenlegungsschrift US 2003/0011291 A1 offenbart ein Kältegerät gemäß dem Oberbegriff von Anspruch 1 und zeigt eine Kühlschranktür, wobei an einer Innenseite der Kühlschranktür Behälter angeordnet sind. An einer Rückwand der Behälter sind Vorsprünge gebildet, welche in entsprechende Ausnehmungen der Innenseite der Kühlschranktür eingreifen.

Die Patentschrift US 5,004,305 zeigt eine Kühlschranktür, wobei an einer Innenseite der Kühlschranktür Fächer angeordnet sind. Die Seitenwände der Fächer weisen Schlitze auf, so dass Flügelelemente gebildet sind.

Die Gebrauchsmusterschrift DE 92 04 742 U1 zeigt eine Kühlschranktür mit einer schalenförmigen Innenwand, an welcher mehrere Ablageflächen angeordnet sind.

Der Erfindung liegt die Aufgabe zugrunde, ein Kältegerät, insbesondere Haushalts-Kältegerät, mit ein oder mehreren Türabstellern an der Innenwand dessen Kältegerätetür bereitzustellen, für die eine feine Höhenverstellung konstruktiv einfach, bequem bedienbar und zuverlässig möglich ist.

Die Aufgabe wird durch die Merkmale des unabhängigen Anspruch 1 gelöst. Bevorzugte Ausführungsformen sind Gegenstand der abhängigen Ansprüche.

Insbesondere wird diese Aufgabe bei einem Kältegerät, insbesondere Haushalts-Kältegerät der eingangs genannten Art, dadurch gelöst, dass mindestens eine Wand des Türabstellers zu dessen Höhenverstellung als Bestandteil mindestens ein Federelement aufweist, das quer, insbesondere senkrecht zur Lageebene der Wand federelastisch auslenkbar ist. Dadurch ist eine einfache Grundgeometrieform des jeweiligen Türabstellers sichergestellt, der durch mindestens ein Federelement, das seitlich bzw. lateral bezüglich der Lageebene mindestens einer Wand des Türabstellers als deren Bestandteil auslenkbar ist, gleichzeitig eine einfache und bequeme Höhenverstellung erlaubt. Da das Federelement Bestandteil der Wand ist, ist in vorteilhafter Weise eine weitgehend geschlossene Außen- und/oder Innenoberfläche der Wand ermöglicht. Dadurch, dass das jeweilige Federelement, das insbesondere mindestens ein Rastele ment an der Außenseite seines frei auslenkbaren Endes zum Verrasten des Türabstellers mit der Innenwand der Kältegerätetür aufweist, Bestandteil mindestens einer Wand des Türabstellers ist, ist es möglich, die ursprüngliche Geometrieform der jeweiligen Wand des Türabstellers trotz Aufnahme des jeweiligen Federelements als zusätzliche Funktionskomponente weitgehend beizubehalten, d.h. es ergibt sich eine weitgehend einheitliche, insbesondere in sich geschlossene Geometrieform des Türabstellers bei gleichzeitiger Integration von ein oder mehreren Federelementen in ein oder mehreren Wänden. Es ist somit weitgehend vermieden, dass die jeweilige Wand des Türabstellers unzulässige große Lücken oder Durchbrüche oder seitliche, lateral nach außen oder innen hervorstehende Vorsprünge in Form von Rastlagern oder dergleichen aufweist. Das zusätzliche Federelement ist vorzugsweise derart als Bestandteil der Wand in diese integriert oder an diese angeformt, dass eine lokale, unerwünscht große Wandaufdickung weitgehend vermieden ist. Auf diese Weise kann der Türabsteller insbesondere mit einer weitgehend in sich geschlossenen, vorzugsweise etwa rechteckförmigen Kastenform ausgebildet sein. Durch die weitgehend geschlossenen Oberflächen seiner beiden Seitenwände, seiner Rückwand und seines Bodens ist er leicht reinigbar und gegen das Festsetzen von Schmutz- und Staubpartikeln weitgehend unempfindlich. Auch sind Fehlbetätigungen des Türabstellers bei dessen Höhenverstellung weitgehend vermieden, da das Eindringen von Teilen von Kühlgütern zwischen Federelement und Wand weitgehend vermieden ist. Gleichzeitig bildet das Federelement als Wandbestandteil in oder an der jeweiligen Wand des Türabstellers eine einfache, bequem bedienbare und zuverlässige konstruktive Möglichkeit, den Türabsteller mit der Innenwand der Kältegerätetür in verschiedenen Höhenpositionen zu verrasten. Durch drücken des jeweiligen Federelements lässt sich dieses, insbesondere dessen jeweiliges, außenseitig angebrachtes Rastelement, aus seiner Verrastung mit der Innenwand der Tür lösen. Ein derartiges Türabstellerrastsystem ist dabei einfach zu bedienen und die Rastfunktion des jeweiligen Federelements selbsterklärend. Insbesondere ist es somit nicht erforderlich, einen zusätzlichen Druckknopf oder eine zusätzliche Drucktaste am Türabsteller zum manuellen Auslösen des jeweiligen Federelements vorzusehen.

Nach einer zweckmäßigen Weiterbildung der Erfindung ist die Höhenverstellung des jeweiligen Türabstellers über eine Rastverbindung realisiert, bei der jeweils mindestens ein am Türabsteller angeordnetes Rastelement in ein dazu korrespondierend geformtes Halteelement wie z.B. eine Rastnut aus einer Vielzahl von Rastelementen an der Kältegerätetür, die vorzugsweise beidseitig an den Türholmen vorgesehen sind, eingreift. Dabei ist insbesondere mindestens ein Rastelement an der Außenseite mindestens eines Federelements angeordnet, welches Bestandteil mindestens einer Wand, vorzugsweise der jeweiligen Seitenwand, ggf. zusätzlich oder unabhängig hiervon insbesondere auch des Bodens und/oder der Rückwand des Türabstellers ist. Das Federelement kann direkt durch Druck vorzugsweise nach Innen quer bzw. lateral zur Seitenwand, Rückwand und/oder Boden des Türabstellers ausgelenkt und dabei sein Rastelement aus einem jeweils korrespondierend zugeordneten Halteelement der Kältegerätetür gelöst werden.

Dadurch, dass nach einer besonders vorteilhafter Ausführungsvariante der Erfindung das Federelement eine Teilfläche, insbesondere Oberfläche der jeweiligen Seitenwand, des Bodens und/oder der Rückenwand des Türabstellers bildet, ist eine im Wesentlichen in sich geschlossene Außenoberfläche und/oder Innenoberfläche für die jeweilige Seitenwand, Rückwand und/oder den Boden des Türabstellers sichergestellt. Indem das jeweilige Federelement als Bestandteil der jeweiligen Seitenwand, des Bodens, und/oder der Rückenwand des Türabstellers vorgesehen ist, ist darüber hinaus ein Eindringen von Schmutz zwischen dem Federelement und der Seitenwand, dem Federelement und/oder Rückenwand und/oder dem Federelement und dem Boden weitgehend vermieden. Es lässt sich dadurch insbesondere eine weitgehend glatte, durchgängige Außenoberfläche und/oder Innenoberfläche des jeweiligen Türabstellers bereitstellen, die reinigungsfreundlich ist. Darüber hinaus ist der Türabsteller dadurch mit einer einheitlichen, ästhetisch ansprechenden Geometrieform ausbildbar, die von keiner zu großen, flächigen Aussparung bzw. keinem zu großem, flächigen Durchbruch unterbrochen ist.

In einer bevorzugten Ausführungsform ist das Federelement in seiner Ruheposition weitgehend flächenbündig in die Seitenwand, Rückwand, und/oder den Boden des Türabstellers integriert und/oder an diese angeformt, d.h. das Federelement in oder an der jeweiligen Seitenwand, Rückwand und/oder dem Boden bildet zusammen mit der jeweiligen Seitenwand, Rückwand und/oder dem Boden eine weitgehend einheitliche Oberfläche, welche nur durch sehr schmale Durchbruchslinien unterbrochen ist, über die das federnde Ende des Federelements von der Seitenwand, Rückwand und/oder dem Boden getrennt ist, so dass es quer zu dieser und/oder diesem auslenkbar ist. Dadurch bleibt trotz ein oder mehrerer Federelemente die glatte Oberfläche des Türabstellers außen und/oder innen erhalten. Sie kann einfach gereinigt werden und wird optisch nicht beeinträchtigt.

Gemäß einer weiteren zweckmäßigen Weiterbildung kann die Fläche des Federelements ebenso wie die Fläche der jeweiligen Seitenwand des Türabstellers an einem Abschnitt ihrer Tiefenerstreckung eine nach innen geformte Stufe aufweisen, d. h. die jeweilige Seitenwand und ihr Federelement formen zusammen eine in Höhenrichtung vertikal verlaufende Führungsnut bzw. Führungsrille, die eine Führungsleiste bspw. eines Türholmes an der Innenwand der Kältegerätetür formschlüssig aufnehmen kann und so eine Verkippsicherung für den Türabsteller bildet, wenn dieser im gelösten Zustand höhenverschoben wird.

In einer weiteren, besonders vorteilhaften Ausführungsform kann das jeweilige Federelement vorzugsweise in die Seitenwand, in die Rückwand, und/oder in den Boden des Türabstellers dadurch integriert sein, dass es aus deren Wandmaterial frei geschnitten ist. Dadurch kann es extrem einfach einteilig mit der Seitenwand, der Rückwand und/oder dem Boden hergestellt werden. Als Durchbrüche treten nur die sehr schmalen Freischnittlinien auf und das Federelement ist automatisch flächenbündig mit der Seitenwand, der Rückwand, und/oder dem Boden ausgebildet. Dadurch lässt sich der Produktionsprozess für den Türabsteller mit integrierter Höhenverrastung erheblich vereinfachen.

In einer besonders bevorzugten Ausführungsform ist das Federelement an die jeweilige Seitenwand angelenkt, also an seinem ortsfesten Anlenkende fest mit der Seitenwand verbunden. Insbesondere ist das Federelement derart an die Seitenwand angelenkt, dass es bezüglich einer in Höhenrichtung des Türabstellers vertikal verlaufenden Biegeachse quer bzw. lateral bezogen auf die Lageebene der Seitenwand auslenkbar ist. Bevorzugt ist es einteilig mit der Seitenwand hergestellt und aus dieser bis auf seinen Anlenkfuß frei geschnitten. Es kann jedoch auch an diese angeformt wie bspw. angespritzt sein. Indem es direkt an die jeweilige Seitenwand angeformt ist, kann es einfach ohne weitere Verbindungen oder Montageschritte realisiert werden. In entsprechender Weise kann es zusätzlich oder unabhängig hiervon auch an der Rückwand und/oder den Boden des jeweiligen Türabstellers angeformt sein.

Zweckmäßigerweise wird für das Federelement ein elastischeres Kunststoffmaterial als für die Seitenwand, Rückwand und/oder den Boden des Türabstellers verwenden, welches zwar genügend Spannung aufbringt, um das Rastelement in seiner Halteposition zu halten, aber gleichzeitig gut auslenkbar ist. Darüber hinaus kann es vorzugsweise farblich oder durch die Materialwahl von der jeweiligen Seitenwand, der Rückwand und/oder dem Boden abgesetzt sein, um seine Funktionalität sofort kenntlich zu machen.

In einer weiteren bevorzugten Ausführungsform kann das angelenkte, d.h. fest angebrachte Ende des Federelements mit der Rückwand des Türabstellers verbunden sein. Dadurch kann der von Außen sichtbare Bereich des Federelements, welcher als Druckbereich dient und sich vorzugsweise vor einer Führungsleiste des Türholmes befindet, deutlich kürzer als bei einer Anlenkung an einer Längsstelle der Tiefenerstreckung der jeweiligen Seitenwand gehalten werden.

In einer weiteren vorteilhaften Ausführungsform weist die jeweilige Seitenwand des Türabstellers entlang einer Teillänge oder ihrer Gesamtlänge eine in vorgegebenem Querabstand zu dieser verlaufende Innenwand auf, wobei der Abstand zwischen diesen beiden Wänden, d.h. der Außen- und Innenwand, der doppelwandigen Seitenwand so gewählt ist, dass er im Wesentlichen dem Auslenkbereich des Federelements entspricht. Das Federelement bewegt sich also zwischen den beiden Wänden der Seitenwand. Dadurch ist das Federelement besser vor Kühlgut abgeschirmt. Die Innenseite des Türabstellers bildet dabei vorzugsweise eine geschlossene Oberfläche, die einfach zu reinigen ist.

In einer weiteren vorteilhaften Ausführungsform kann das Federelement an die Unterkante der jeweiligen Seitenwand und/oder Rückwand des Türabstellers angeformt sein und vorzugsweise eine mit der Seitenwand und/oder Rückwand flächenbündige Verlängerung bilden. Dadurch ist es nicht erforderlich, die Seitenwand und/oder Rückwand einzuschneiden. Der Türabsteller behält seine einfach zu reinigende, geschlossene Innenfläche. Das Federelement kann hier insbesondere sowohl an die Seitenwand als auch an die Seitenwand angeformt bzw. angelenkt sein.

In einer weiteren bevorzugten Ausführungsform kann das Federelement an den oberen Bereich der Seitenwand des Türabstellers angeformt sein und vertikal nach unten hin frei federn. Dadurch ist es entlang einer in Tiefenrichtung des Türabstellers verlaufenden Biegeachse seitlich bzw. lateral aus der Lageebene der Seitenwand des Türabstellers auslenkbar. Dadurch kann sein federndes Ende, ohne den Benutzer zu stören, nach unten hin verlängert sein. Dies ergibt einen längeren Hebel zum Öffnen der Rastverbindung und vereinfacht damit das Lösen des Türabstellers.

In einer weiteren vorteilhaften Ausführungsform weist das Rastelement des jeweiligen Federelements, das Halteelement der Kältegerätetür oder beide eine Auslöseschräge auf. Diese ist jeweils an der Oberseite des Rastelements und/oder des Halteelements angeordnet, so dass Rastelement und Halteelement bei einer Bewegung des Türabstellers nach oben aneinander vorbei im Wesentlichen freilaufend gleiten können, da dabei das Rastelement aus seinem jeweiligen Halteelement herausgedrückt wird. Dadurch wird die Rastverbindung automatisch gelöst, der Türabsteller kann nach oben versetzt werden.

Gemäß einer weiteren zweckmäßigen Weiterbildung der Erfindung liegen das Rastelement des jeweiligen Federelements und das zugehörige Halteelement an ihrer jeweiligen Unterseite entlang vorzugsweise horizontaler Kontaktzonen derart aneinander, dass in Abwärtsrichtung eine gegenseitige Verrastung bzw. Sperre resultiert.

Sonstige Weiterbildungen der Erfindung sind in den Unteransprüchen wiedergegeben.

Die Erfindung und ihre Weiterbildungen werden nachfolgend anhand von Zeichnungen näher erläutert.

Es zeigen jeweils schematisch:
- Fig. 1: in perspektivischer Darstellung einen Ausschnitt aus der Tür eines Haushalts-Kältegeräts, insbesondere Haushalts-Kühlschranks, mit einem höhenverstellbaren Türabsteller, der nach einer ersten Ausführungsvariante des erfindungsgemäßen Konstruktionsprinzips ausgebildet ist,
- Fig. 2: schematisch in perspektivischer Darstellung einen Ausschnitt der Tür von Figur 1 mit ihrem Türabsteller bei dessen Entnahme bei Blickrichtung von oben,
- Fig. 3: einen schematischen Schnitt durch einen Teil der Kältegerätetür zusammen mit dem Türabsteller von Figur 1 im Bereich des Federelements dessen von vorne betrachtet linken Seitenwand,
- Fig. 4a mit 4c: schematisch verschiedene Ansichten einer zweiten vorteilhaften Variante eines erfindungsgemäß ausgebildeten Türabstellers mit lösbarem Federelement,
- Fig. 5, 6 und 7: weitere Ausführungsbeispiele eines erfindungsgemäß ausgebildeten Türabstellers, und
- Fig. 8 und 9: schematische Schnittdarstellungen verschiedener vorteilhafter Ausführungsvarianten von Rastverbindungen zwischen der Tür des HaushaltsKältegeräts und dem jeweiligen Türabsteller gemäß den Ausführungsbeispielen der Figuren 1 mit 7 zu dessen Höhenverstellung.

Elemente mit gleicher Funktion und Wirkungsweise sind in den Figuren 1 mit 9 jeweils mit denselben Bezugszeichen versehen.

Fig. 1 zeigt einen Ausschnitt des einer Tür 1 eines Haushalts-Kältegeräts, insbesondere Haushaltskühlschranks, Haushalts-Gefrierschranks, oder Haushalts-Kühl/Gefrierkombinationsgeräts im Bereich dessen von vorne betrachtet linken Seitenrands. Die Tür 1 ist üblicherweise im Tiefzieh-Verfahren aus Kunststoff geformt. An diese Kühlschranktür 1 ist seitlich ein vertikal in y-Richtung, also von unten nach oben in Höhenrichtung verlaufender, erster Türholm 2 angeformt. Parallel dazu ist ein zweiter, vertikal verlaufender Türholm entlang der gegenüberliegenden Längsseiten-Randzone der Tür 1 vorgesehen, die außerhalb des Bildausschnitts von Figur 1 liegt. Der zweite Türholm ist dabei analog zum ersten Türholm 2 ausgebildet. Der erste Türholm 2 umfasst ein im Wesentlichen schmal quaderförmiges Stegelement bzw. Leistenelement als Grundkörper, das in x- Richtung im Wesentlichen vertikal von der weitgehend planflächigen Innenwand 73 der Kältegerätetür 1 ins Innere des Innenbehälters des Haushalts-Kältegeräts 1 bei geschlossener Tür absteht. Der erste Türholm 2 ist in einer Schnittebene x, z betrachtet, die senkrecht bzw. orthogonal zur y-Höhenrichtung liegt, insgesamt betrachtet L-förmig geformt und läuft in einer parallel zur Innenwand 73 der Kühlschranktür 1 angeordneten, in z-Richtung verlaufenden, ebenfalls angeformten Führungsleiste 3 aus. Die Führungsleiste 3 erstreckt sich also in der x, z-Ebene, die parallel zur planflächigen Innenwand 73 der Tür 1 verläuft. Die Führungsleiste 3 steht in diesem Ausführungsbeispiel rechteckig, d.h. insbesondere rechtwinklig, vom Türholm 2 in den Zwischenraum zwischen den beiden Türholmen hinein ab. Ihre Form ist jedoch nicht festgelegt. Sie könnte beispielsweise auch spitz zulaufen oder rund gebogen sein. Eine spitz zulaufende oder runde Außenkontur der Führungsleiste 3 lässt sich beim Tiefziehen einfacher lösen. Eine runde Form ist hingegen einfacher zu reinigen und formschöner. In den Türholm 2 sind Rastelemente, in diesem Beispiel insbesondere Rastnuten 4 eingeformt, welche der höhenverstellbaren Halterung von Türabstellern dienen. Prinzipiell könnte es sich auch um Rastvorsprünge handeln. Diese würden jedoch den verfügbaren Raum zwischen den beiden Holmen der Tür 1 für den Türabsteller 5 etwas einschränken.

Der Türabsteller 5 weist in seiner dem ersten bzw. von vorne betrachtet linken Holm 2 zugeordneten Seitenwand 6 ein blattfederartiges Federelement 7 auf. Dieses trägt an seinem frei auslenkbaren Ende außenseitig einen in der Ansicht von Figur 1 verborgenen Rastvorsprung 8. Dieser greift in eine Rastnut 4 der Vielzahl von Rastnuten des Türholms 2 ein, die in dessen vertikal verlaufenden Innenwandseite in unterschiedlichen Höhenpositionen eingelassen sind. Die Innenwandseite des Türholms 2 verläuft dabei in der x,y-Ebene, die orthogonal zur Innenwand 73 der Tür 1 liegt. Über das Ineinandergreifen von Rastnut 4 und Rastvorsprung 8 ist der Türabsteller 5 am Türholm 2 in der Höhe, also vertikal in y-Richtung, fixierbar. An der nicht dargestellten anderen, bei Blickrichtung von vorne rechten Seite der Tür 1 ist der bezüglich der Türmittenachse, die vertikal in y-Richtung verläuft, achssymmetrisch aufgebaute zweite Türholm vorgesehen. In diesen greift ein zum ersten Federelement 7 achssymmetrisch angeordnetes zweites Federelement ein, das an der zweiten Seitenwand des Türabstellers 5 vorgesehen ist.

Das Federelement 7, welches die Rastverbindung mit den Rastnuten 4 eingeht, ist an der Seitenwand 6 des Türabstellers 5 angelenkt. In diesem Ausführungsbeispiel ist das Federelement 7 integraler Bestandteil der lateralen Seitenwand 6 des Türabstellers 5. Sein frei auslenkbares Ende ist aus der Seitenwand 6 freigeschnitten. Es ist insbesondere derart freigeschnitten, dass für seinen angelenkten, feststehenden Fuß eine vertikal verlaufende Biegeachse 75 in y-Richtung gebildet ist. Bezüglich dieser vertikalen Biegeachse 75 ist das Federelement 7 mit seinem freien Ende quer bzw. lateral, insbesondere senkrecht zur x, y Lageebene der Seitenwand 6 federelastisch beweglich auslenkbar. Das Federlement 7 ist in der Seitenwand 6 derart freigeschnitten, dass dieses streifenförmig ausgebildet ist und mit seinem oberen Rand und seinem unteren Rand im Wesentlichen parallel zur Ober- und Unterkante der Seitenwand 6 verläuft. Es ist hier im Ausführungsbeispiel im Wesentlichen im Mittenbereich der Höhenerstreckung der Seitenwand 6 angeordnet. Sein Anlenkfuß ist dabei der Vorderwand des Türabstellers 5, sein frei auslenkbares Ende hingegen der Rückwand des Türabstellers 5 zugeordnet. Wird von außen Druck auf das frei geschnittene Ende des Federelements 7 ausgeübt, und taucht dieses ins Innere des kastenförmigen Türabstellers 5 ein, so tritt der Rastvorsprung 8 an der Außenseite des freien Endabschnitts des Federelements 7 aus der Rastnut 4 im Türholm 2 heraus und der Türabsteller 5 wird zu seiner Höhenverstellung freigegeben. Der Druck von Außen auf das Federelement 7 kann entweder durch den Finger eines Benutzers erfolgen, welcher von der Außenseite der Seitenwand 6 auf den frei auslenkbaren Bereich des Federelements 7 drückt oder durch eine Auslöseschräge 9, welche in jeder Rastnut 4 und/oder am außenseitig angeordneten Rastelement des Federelements vorgesehen ist. Über diese wird der Rastvorsprung 8 in z-Richtung, also bzgl. des Türabstellers 5 ebenfalls von Außen nach Innen selbsttätig gedrückt, sobald der Türabsteller 5 nach oben, also in y-Richtung, bewegt wird. Sobald der Rastvorsprung 8 aus der Rastnut 4 gelöst ist, kann der Türabsteller 5 nach unten oder oben, also jeweils in y-Richtung, zum nächst niedrigeren oder höheren Rastvorsprung 4 bewegt werden.

Hier im Ausführungsbeispiel bilden das Federelement 7 und die Seitenwand 6 des Türabstellers 5 zusammen im Mittenbereich der Tiefenerstreckung der Seitenwand eine vertikal verlaufende Führungsnut 10, die die vertikal verlaufende Führungsleiste 3 am dieser Sei-Seitenwand 6 zugeordneten Holm 2 der Kältegerätetür 1 aufnimmt. Dazu weist die Seitenwand 6 und das Federelement 7 in der x, z-Ebene betrachtet eine ins Innere des Türabstellers 5 ragende, im Wesentlichen rechteckförmige Stufe auf, die gegenüber der sich in Tiefenrichtung erstreckenden x,y- Lageebene der Seitenwand 6 Ins Innere des Türabstellers 5 versetzt ist. Während der Verschiebung des Türabstellers 5 in Höhenrichtung y gleitet in dieser Führungsnut 10 die Führungsleiste 3. Die Führungsleiste 3 wird dabei von der Führungsnut 10 U-förmig umklammert, d. h. von drei Seiten gefasst. Insbesondere umgreift die Führungsnut 10 die in die y, z-Ebene frei abstehende, stegartige Führungsleiste 3, die gegenüber dem ersten, in der x,y-Ebene angeordneten Türholm 2 um etwa 90° auf den anderen, zweiten Türholm zu umgebogen ist. Auf diese Weise wird der Türabsteller 5 so von der Führungsleiste 3 und gegebenenfalls der Innenwand 73 der Kältegerätetüre 1 in seiner horizontalen Position stabilisiert, wodurch ein Verkippen des Türabstellers 5 verhindert wird. Die Führungsleiste 3 verhindert auch eine vollständige Entnahme des Türabstellers 5. Die Führungsleiste 3 bzw. der Türholm 2 kann entlang der Gesamthöhenerstreckung der Kühlschranktür 1 angeordnet sein, sich also in y-Richtung entlang der gesamten Kühlschranktür 1 erstrecken. In diesem Fall ist eine Entnahme eines Türabstellers 5 nur am oberen oder unteren Ende der Kühlschranktür möglich. Um mehrere Entnahmemöglichkeiten zu ermöglichen, kann der Türholm 2 oder auch nur dessen Führungsleiste 3, alternativ abschnittsweise unterbrochen sein. Der Türabsteller 5 ist vorzugsweise aus transparentem Kunststoff geformt. Er kann aber auch im Bereich des Federelements 7 eine andere Kunststoffkomponente aufweisen, welche opak ist oder farblich oder von der Materialwahl her zum Rest des Türabstellers 5 unterschiedlich ist. Das Federelement ist aus einem Kunststoffmaterial hergestellt, das elastischer, insbesondere flexibler als das Kunststoffmaterial der übrigen Wandflächen der Seitenwand, der Rückwand und/oder Bodens ist.

Fig. 2 zeigt einen Ausschnitt des Türabstellers 5 von Figur 1 mehr von oben betrachtet, welcher an dem Türholm 2 der Kühlschranktür 1 in einer bestimmten Höhenposition lösbar eingerastet ist. Der Türabsteller 5 weist an seiner Seitenwand 6 das Federelement 7 auf. Das Federelement 7 ist integraler Bestandteil der Seitenwand 6 und folgt deren Form, d. h. das Federelement 7 bildet eine Teilfläche der Seitenwand 6. Es ist in der x,z-Ebene betrachtet stufenförmig frei geschnitten, so dass es zusammen mit den an seine Freischnittlinien oberhalb und unterhalb angrenzenden Bereichen der Seitenwand die Führungsleiste 3 des Türholmes 2 als vertikal verlaufende Führungsnut 10 umschließt. Es weist also dieselbe Nut zur Aufnahme der Führungsleiste 3 auf, wie die restliche Seitenwand.

Alternativ zum Ausführungsbeispiel kann in umgekehrter Weise im jeweiligen Türholm 2 auch eine vertikal verlaufende Führungsnut und an der zugeordneten Seitenwand des jeweiligen Türabstellers eine entsprechend in Richtung Türholm hervorstehende Führungsleiste vorgesehen sein.

Das Federelement 7 ist hier im Ausführungsbeispiel an seinem vorderen, also an dem von der Kältegerätetür 1 wegstehenden Ende an die Seitenwand 6 angelenkt. Es geht nahtlos in die Seitenwand 6 über. An seinem hinteren Ende, also an seinem der Kältegerätetür 1 zugewandten Ende, ist es in diesem Ausführungsbeispiel frei geschnitten, so dass es quer bzw. lateral, insbesondere etwa senkrecht, zur Seitenwand 6 auslenkbar ist. Die Freischnitte sind vorzugsweise so schmal wie möglich gehalten, so dass nur extrem kleine Spalte zwischen dem Federelement 7 und der Seitenwand 6 entstehen. In seiner Ruheposition ist das Federelement 7 im Wesentlichen flächenbündiger Bestandteil der weitgehend planflächigen Seitenwand 6. Trotz des eingeformten Federelements 7 hat die Seitenwand 6 bis auf ihre Führungsnut 10 damit eine im Wesentlichen plane Oberfläche, so dass sie sehr einfach zu reinigen ist. Insbesondere ist zwischen dem Federelement und dessen übrigen Teilflächen der Seitenwand kein Zwischenraum vorhanden, in dem sich Schmutz oder Bestandteile des Kühlguts festsetzen könnten, wodurch die Funktionalität der Rastverbindung des Türabstellers außer Kraft gesetzt werden könnte. Das freie federnde Ende 12 des Federelements 7 kann durch Außendruck, beispielsweise einer Hand 13 eines Benutzers, quer, insbesondere etwa senkrecht, zur Seitenwand 6 ins Innere des Türabstellers 5 ausgelenkt werden, wodurch der am freien federnden Ende 12 des Federelements 7 angebrachte, hier in den Figuren 1, 2 nicht sichtbare Rastvorsprung 8 aus der im Türholm 2 vorhandenen, ebenfalls in Figur 2 nicht sichtbaren Rastnut 4 gelöst wird. Dies kann besser anhand von Fig. 3 nachvollzogen werden.

Figur 3 zeigt im Wesentlichen dieselben Bestandteile wie Fig. 2, jedoch sind sowohl die Kühlschranktür 1 mit dem Türholm 2, als auch der Türabsteller 5 in einer Schnittebene am oberen Ende des Federelements 7 abgeschnitten in der x,z-Ebene dargestellt. Dadurch wird der Rastvorsprung 8 sichtbar, welcher in die Rastnut 4 am Türholm 2 eingreift. Hier sieht man auch deutlich, wie das Federelement 7 in seiner rechteck-stufenförmigen Ausgestaltung der rechteck-stufenförmigen Oberfläche der Seitenwand 6 des Türabstellers 5 folgt und zusammen mit dieser eine Führungsnut 10 bildet, in die die Führungsleiste 3 am Holm 2 eingreift. Sobald die Rastverbindung gelöst ist, kann der Türabsteller 5 entlang der Führungsleiste 3 nach oben oder nach unten bewegt werden. Befindet sich der Türabsteller 5 in der gewünschten neuen Höhe, so löst die Hand 13 den Druck auf das Federelement 7, dieses federt in seine flächenbündige Ruhestellung zurück, und sein Rastvorsprung 8 greift als Rastelement in die Rastnut 4 der neuen gewünschten Höhenposition ein.

Der für diese höhenverstellbare Befestigung speziell entwickelte Türabsteller 5 ist in den Fig. 4a - c nochmals detailliert dargestellt. Fig. 4a zeigt ihn in perspektivischer Ansicht, in der die beiden Seitenwände 6 mit integrierten Federelementen 7, die Vorderwand 14 und die Rückwand 15 des Türabstellers 5 zu sehen sind. Fig. 4b zeigt denselben Türabsteller 5 wie Fig. 4a, jedoch in Draufsicht. Die als Detailausschnitt aus der Fig. 4b entnommene Ansicht der Fig. 4c zeigt, wie das Federelement 7 durch Druck von außen, beispielsweise über eine Hand 13, aus seiner Ruheposition, in der er flächenbündig mit der Seitenwand 6 abschließt, in seine Auslenkposition bewegt werden kann. In diese wird der außen am freien Ende des Federelements 7 angeordnete Rastvorsprung 8, insbesondere Rastnocken, aus seiner mit einer Linie angedeuteten Ruheposition in seine als gefüllte Fläche gezeichnete Auslenkposition ins Innere des Türabstellers bewegt. In der Auslenkposition gleitet der Rastvorsprung 8 aus seiner ihm jeweilig zugeordneten, korrespondierenden Rastnut am Türholm 2 heraus und gibt so den Türabsteller 5 frei.

In den Fig. 5a - c ist ein gegenüber den Figuren 1 mit 4 abgewandelter Türabsteller gezeigt, der sich für den Einsatz in den Zwischenraum zwischen zwei Türholmen mit Höhenverstellung eignet. Fig. 5a zeigt eine perspektivische Ansicht, Fig. 5b eine Draufsicht und Fig. 5c einen Detailausschnitt des abgewandelten Türabstellers. In der Figur 5c sind eine der beiden Seitenwände des Türabstellers sowie das auslenkbare Federelement 7 gut sichtbar. Prinzipiell ist dieser Türabsteller 5 ähnlich aufgebaut wie der in der Fig. 4 dargestellte Türabsteller. Er hat ebenfalls ein Federelement 7, welches integraler, weitgehend flächenbündiger Bestandteil der Seitenwand 6 ist und ein federndes Ende 12 aufweist, das über äußeren Druck von der Seite, beispielsweise durch eine Hand 13, quer zur Seitenwand 6 nach innen ausgelenkt werden kann. Auch in diesem Ausführungsbeispiel verläuft das Federelement 7 weitgehend flächenbündig mit der Seitenwand 6 und ist, ebenso wie diese, stufenförmig geformt, um Platz für die Führungsleiste 3 am Türholm zu bieten. Im Gegensatz zum vorherigen Beispiel ist hier jedoch das Federelement 7 nicht an die Seitenwand, sondern an die Rückwand 15 des Türabstellers 5 angelenkt. Das fest mit dem Türabsteller 5 verbundene, angelenkte Ende, d. h. der Anlenkfuß des Federelements 7 befindet sich also an der Rückwand 15. Vorteilig an dieser Version ist, dass der Bereich des Federelements 7, der an der vorderen ebenen Seite der Seitenwand 6 zu sehen ist, deutlich kürzer als im vorherigen Beispiel ist.

In der Fig. 5b ist darüber hinaus eine weitere mögliche Ausführungsform gezeigt, die sich für alle Ausführungsbeispiele eignet. Hier ist parallel zur Seitenwand 61 verlaufend, innerhalb dieser, in geringem Abstand zu der Seitenwand 61 eine Innenwand 62 eingezogen. Dadurch wird die Seitenwand 6 doppelwandig. Der Abstand zwischen der Seitenwand 61 und der Innenwand 62 ist zweckmäßigerweise so groß, dass das Federelement 7 quer bzw. lateral zur Seitenwand 61 in z-Richtung bzw. Querrichtung so weit ausgelenkt werden kann, bis sich der Rastvorsprung 8 aus der Rastnut 4 im Türholm 2 löst. Die Innenwand 62 kann das, in dem Türabsteller 5 gelagerte Kühlgut von dem Federelement 7 fernhalten und dadurch auch während des Auslenkens des Federelements 7 sicher verhindern, dass sich Kühlgut zwischen dem Federelement 7 und der Seitenwand 61 festklemmen kann.

Eine Variation der Ausführungsform von Fig. 5 ist in der Fig. 6 zu sehen. Hier ist das Federelement 7 des Türabstellers 5 erneut an der Rückwand 15 des Türabstellers 5 angelenkt. Auch in seiner Form ähnelt das Federelement 7 dem vorher gezeigten. So weist es ein angelenktes Ende 11 (s. Figur 6c) und einen frei federnden Endabschnitt 12 auf, wobei das angelenkte Ende 11 nahtlos in die Rückwand 15 übergeht. Das federnde Ende 12 kann, ebenso wie in allen anderen Beispielen, vorteilhafterweise aus einem zumindest farblich unterschiedlichen Material hergestellt sein, so dass es als Druckknopf oder Betätigungstaste hervorgehoben ist. Generell können bei allen Ausführungsbeispielen die Federelemente 7 aus demselben Material wie die Türabsteller 5 gefertigt sein. Üblicherweise wird hierfür ein transparentes Kunststoffmaterial verwendet. Es ist jedoch auch vorteilhaft, das Federelement 7 aus einem anderen Kunststoff anzuformen, wobei dieser Kunststoff vorzugsweise weicher und elastischer als das Kunststoffmaterial der übrigen Bestandteile des Türabstellers, jedoch immer noch ausreichend stabil ist. Dadurch ist es möglich, das Federelement 7 einfacher und dauerhafter schwenkbar zu realisieren. Das in der Fig. 6 dargestellte Federelement unterscheidet sich jedoch an einer Stelle, wie aus der Fig. 6a deutlich hervorgeht, stark von der bisher gezeigten Ausführungsform. Es setzt nämlich an der Unterkante des Türabstellers 5 an und ist nicht in die Seitenwand 6 integriert, sondern als Verlängerung der Seitenwand 6 nach unten ausgebildet. Dennoch ist es flächenbündig mit der Seitenwand 6, so dass Seitenwand 6 und Federelement 7 zusammen eine weitgehend plane Fläche bilden.

Gegebenenfalls können auch Zwischenlösungen zwischen der vorherigen und der hier dargestellten Lösung zweckmäßig sein. So kann das Federelement 7 ebenfalls in dem oberen Bereich in der Seitenwand 6 hineingeschnitten sein, aber leicht über diese nach unten hinausragen. Wichtig ist immer, dass die Außenfläche der Seitenwand 6 mit der Außenfläche des Federelements 7 weitgehend bündig abschließt. Die Bewegung des Federelements 7, beispielsweise durch eine Hand 13, wie sie hier in Fig. 6c schön zu sehen ist, erfolgt ebenso wie im vorherigen Beispiel, nur dass diese Auslenkbewegung in diesem Beispiel unterhalb des Bodens des Türabstellers 5 stattfindet und nicht, wie im vorherigen Beispiel, oberhalb des Bodens des Türabstellers. Abgesehen von der Anordnung an der Unterkante der Seitenwand 6 des Türabstellers 5 entspricht dieses Federelement den bisher beschriebenen. So ist es ebenso wie die Seitenwand 6 stufenförmig geformt und bildet mit dieser zusammen eine Führungsnut in vertikaler Richtung, die die Führungsleiste 3 umschließt bzw. aufnimmt.

Für die Höhenverstellbarkeit des Türabstellers sind ggf. die Führungsnut in der jeweiligen Seitenwand des jeweiligen Türabstellers sowie der darin geführte Führungssteg am jeweiligen Türholm entbehrlich. Dann entfällt zwar die Kippsicherung gegen Verkippen nach vorne und hinten, jedoch bleibt die einfache Höhenverstellbarkeit des jeweiligen Türabstellers aufgrund mindestens eines seitlich auslenkbaren Federelements in oder an mindestens einer Wand des Türabstellers erhalten.

Eine weitere Möglichkeit der Anbindung eines Federelements 7 in oder an die Seitenwand 6 eines Türabstellers 5 ist in den Fig. 7a und 7b dargestellt. Hier befindet sich das angelenkte Ende 11, welches das Federelement 7 mit dem Türabsteller verbindet, im oberen Bereich der Seitenwand 6. Der auslenkbare Bereich sowie das federnde Ende 12 des Federelements 7 befinden sich im unteren Bereich der Seitenwand 6. In diesem Beispiel erstreckt sich also das Federelement 7 nicht, wie in den vorherigen Beispielen, in Tiefenrichtung x in der x,y-Lagebene, sondern in vertikaler Richtung, d. h. in Höhenrichtung y, bezogen auf den Türabsteller 5. Das Federelement 7 ist in diesem Ausführungsbeispiel stufenförmig in die Seitenwand 6 hineingeschnitten. Dabei befindet sich, wenn der Türabsteller 5 in die Kühlschranktür 1 eingesetzt ist, in Tiefenrichtung x betrachtet hinter der Führungsleiste 3 im hinteren, oberen Bereich der Seitenwand 6 der Haltebereich 16 des Federelements 7, welcher das an die Seitenwand 6 angelenkte Ende 11 des Federelements 7 und den Rastvorsprung 8 zum Verrasten des Türabstellers 5 in den Rastnuten 4 der Kühlschranktür 1 trägt. Mit diesem ist über eine nahezu U-förmige Verbindung, welche der Aufnahme der Führungsleiste 3 dient, ein Entriegelungsbereich 17 verbunden. Dieser Entriegelungsbereich 17 läuft in dem federnden Ende 12 des Federelements 7 aus. Er dient der Aufnahme des Drucks, den er in eine Bewegung zur inneren Seite des Türabstellers 5, also quer zur Lageebene der Seitenwand 6 hin umsetzt, wobei er die Verbindung und den unteren Bereich des Haltebereichs 16 mit dem Rastvorsprung 8 nach innen hinein mitnimmt und damit versetzt. Dadurch wird der Rastvorsprung 8 aus der Rastnut 4 gelöst, und der Türabsteller 5 kann nach oben oder unten bewegt werden. Diese Anordnung des Federelements 7 ermöglicht es, dass das Federelement 7 zwar integrierter Bestandteil der Seitenwand 6 und damit ebenfalls flächenbündig ausgeführt ist, dieses aber am federnden Ende 12 über die Seitenwand hinaus verlängert werden kann, so dass der Entriegelungsknopf sehr einfach sichtbar ist und darüber hinaus ein besserer Hebel zum Lösen des Rastvorsprungs 8 entsteht. Allgemein ausgedrückt kann es also ggf. auch zweckmäßig sein, das jeweilige Federelement in der jeweiligen Seitenwand des Türabstellers derart freizuschneiden, dass an seinem Auslenkende eine Biegeachse in Tiefenrichtung x, d. h. parallel zur Oberkante und Unterkante der Seitenwand, gebildet ist. Es ist insbesondere stufenförmig bzw. stegförmig ausgebildet und erstreckt sich ausgehend von seinem feststehenden Anlenkfuß am hinteren, oberen Bereich der Seitenwand im Wesentlichen in y-Richtung, d. h. in vertikaler Richtung nach unten zum unteren Rand der Seitenwand, wo sein freigeschnittenes Ende frei absteht.

Gemäß einer anderen Ausführungsform kann es ggf. zweckmäßig sein, das federnde Ende des Federelements 7 nicht vor die Führungsleiste 3 zu ziehen, sondern hinter der Führungsleiste direkt senkrecht unter dem Haltebereich 16 anschließen zu lassen. In diesem Beispiel sind das Federelement und damit der Türabsteller 5 einfacher als in dem hier dargestellten Beispiel formbar. Jedoch sind in diesem Fall zum Öffnen der Rastverbindung, also zum Nachinnendrücken des Federelements 7, zweckmäßigerweise Aussparungen oder Durchgriffsöffnungen im Türholm 2 vorgesehen, durch welche das federnde Ende des Federelements 7 erreichbar ist, um den Rastvorsprung 8 nach innen ins Innere des Türabstellers zu drücken und damit die Rastverbindung des Türabstellers 5 am Türholm zu lösen.

Zweckmäßig ist es in allen Varianten von Rastverbindungen, wenn mindestens eines der zusammenwirkenden Rastelemente am Türabsteller und/oder Türholm eine Auslöseschräge 18 aufweist, wie sie in der Fig. 7b am Rastvorsprung 8 zu sehen ist. Wird der am Türholm 2 der Kühlschranktür 1 befestigte Türabsteller 5 nach oben gedrückt, so gleitet die Auslöseschräge 18 des Rastvorsprungs 8 aus der Rastnut 4 heraus, und der Rastvorsprung 8 am frei federnden Ende des Federelements wird dabei selbsttätig nach innen gedrückt. Damit wird die Rastverbindung des Türabstellers 5 allein durch dessen Hochschiebebewegung nach oben gelöst. Ein beidseitiges Drücken der freigeschnittenen Endabschnitte der Federelemente in den Seitenwänden des Türabstellers zum Lösen des Türabstellers 5 ist in diesem Fall der Bewegung nach oben nicht nötig. Ein Freilauf des Türabstellers kann allein durch dessen Hochheben mit einer einzigen Hand ausgelöst werden, ohne dass es erforderlich ist, die freien Enden der Federelemente einzudrücken. Die hierfür nötige Auslöseschräge kann, wie dies in den Fig. 8 und 9 zu sehen ist, jeweils entweder an dem Rastvorsprung 8 und/oder der zugeordneten Rastnut 4 angeordnet sein. Diese Figuren zeigen jeweils schematisch anhand eines Längsschnitts den Türholm 2 mit einem darin gehalterten, oberen Türabsteller 51 und einem unteren Türabsteller 52. Dabei befindet sich jeweils der untere Türabsteller 52 in seiner Halteposition, in der die Rastverbindung fest geschlossen. Der obere Türabsteller 51 ist jeweils in einer Verstellposition veranschaulicht, bei der er angehoben ist und in der die Rastverbindung, aufgrund des Zusammenwirkens der beiden Rastelemente - Rastvorsprung und Rastnut -, von denen jeweils mindestens eines eine Auslöseschräge 18 aufweist, gelöst ist.

Fig. 8a zeigt ein Beispiel, in dem der an dem Federelement der jeweiligen Seitenwand des Türabstellers 51 bzw. 52 angeordnete Rastvorsprung 8 eine Auslöseschräge 18 aufweist, welche entlang der oberen Kante der Rastnut 4 gleitet, sobald der Türabsteller 51 oder 52 nach oben gehoben wird. Dabei wird, wie im Vergleich von oberem Türabsteller 51 und unterem Türabsteller 52 zu sehen ist, der Rastvorsprung 8 vom Türholm 2 weg ins Innere des Türabstellers 51 gedrückt und gibt so die Rastverbindung frei. Damit kann der Türabsteller 51 durch eine Bewegung nach oben aus den Rastnuten 4 des Türholmes 2 entnommen, d. h. ein Freilauf für den Türabsteller 51 bereitgestellt werden und dieser nach oben geschoben werden, bis der Rastvorsprung 8 in der nächsten vorhandenen Rastnut 4 einhakt. In Fig. 8b ist ein anderes Ausführungsbeispiel zu sehen, bei dem die Auslöseschräge 18 an die Oberseite der Rastnut 4 angeformt ist. Die Rastnut 4 ist somit nicht, wie in der Fig. 8a zu sehen, rechteckig ausgeführt, sondern sie läuft nach oben hin schräg aus. Dadurch kann der Rastvorsprung 8 an der vom oberen Bereich des Rastvorsprungs 8 gebildeten Auslöseschräge gleitend zur Innenseite des Türabstellers 51 gedrückt werden, während er an der Auslöseschräge 18 entlang gleitet. Dadurch wird die Rastverbindung beim Nachobenbewegen des Türabstellers 51 ebenfalls gelöst. Der Türabsteller kann deshalb einhändig höhenverstellt werden. Fig. 8c zeigt ein weiteres Beispiel, bei dem sowohl in der Rastnut 4 als auch in dem Rastvorsprung 8 eine Auslöseschräge vorgesehen ist. Dies ermöglicht das einfachste Aneinandergleiten von Rastvorsprung 8 und Rastnut 4 beim Nachobenbewegen des Türabstellers 51 und damit eine einfache Lösung der Rastverbindung nach oben hin. Der jeweilige Rastvorsprung 8 sowie die zugehörige Rastnut 4 sind ferner derart ausgebildet, dass der Türabsteller 5 bei einer Abwärtsbewegung blockiert bzw. gesperrt wird, wenn seine Federelemente in Ruhestellung sind und nicht aktiv durch aufgebrachten Außendruck von Hand ins Innere des Türabstellers gedrückt werden. Dazu sitzt der jeweilige Rastvorsprung 8 an seiner horizontal verlaufenden Unterkante auf einer vorzugsweise horizontal angeordneten Auflagezone im unteren Randbereich der ihm zugeordneten Rastnut auf. Es ist dort also eine Art Hinterschneidung zwischen Rastvorsprung und Rastnut gebildet.

In den in den Fig. 9a - c dargestellten Ausführungsbeispielen sind dagegen beide Rastelemente als Vorsprünge ausgebildet. Ist die Rastverbindung geschlossen, also der Türabsteller gehaltert, so liegt die untere Fläche des Rastvorsprungs 8, wie in der Fig. 9a am unteren Türabsteller 52 zu sehen ist, auf der planen Oberfläche des Rastvorsprungs 41 am Türholm 2 auf. Beide Kontaktflächen sind hierfür horizontal ausgerichtet, wie dies ebenso in allen anderen Beispielen, beispielsweise den Figuren 8a - 8c, zu sehen ist. Zur Lösung der Rastverbindung bzw. zur Bewegung des Türabstellers nach oben wird die mit der Unterkante des Vorsprungs 41 in Kontakt tretende Fläche des Rastvorsprungs 8 als Auslöseschräge ausgebildet, das heißt sie wird in Verschieberichtung schräg gestellt. Dadurch gleitet sie, wie das am oberen Türabsteller 51 in der Fig. 9a zu sehen ist, an der unteren Kante des Rastvorsprungs 41 entlang, sobald der Türabsteller 51 nach oben bewegt wird. Bei dieser Bewegung wird der Rastvorsprung 8 nach innen gedrückt und gibt den Weg für den Türabsteller 51 nach oben frei. Sobald er den Rastvorsprung 41 überwunden hat, bewegt sich der Rastvorsprung 8 am Federelement aufgrund dessen materialeigenen intrinsischen Eigenspannung wieder in seine Ruheposition nach außen, die Kontaktflächen liegen aneinander, die Rastverbindung ist geschlossen. Eine Rastverbindung mit derselben Funktionalität kann erreicht werden, indem der Vorsprung 41 am Türholm 2 mit einer Auslöseschräge 18 an seiner Unterseite versehen ist, so dass der in diesem Fall rechteckig geformte Rastvorsprung beim Nachobenbewegen des Türabsteller 51 an dieser Auslöseschräge 18 entlang gleitet und ebenfalls nach innen gedrückt wird, wobei der Weg für den Türabsteller frei wird. Ebenfalls nach demselben Prinzip, aber noch etwas einfacher zu betätigen, ist das in der Fig. 9c gezeigte Paar von Rastvorsprüngen 8 und 41, bei dem jeder Vorsprung eine Auslöseschräge 18 aufweist, welche aneinander zu liegen kommen, sobald der Türabsteller 51 nach oben bewegt wird. Die Auslöseschräge 18 des Rastvorsprungs 41 befindet sich wiederum an dessen Unterseite, während die Auslöseschräge 18 am Rastvorsprung 8 des Federelements des Türabstellers 51 an dessen Oberseite liegt. Die beiden Auslöseschrägen 18 haben in diesem Fall vorzugsweise dieselbe Ausrichtung, so dass sie parallel aufeinander zu liegen kommen und der Rastvorsprung 8 gut über den Rastvorsprung 41 hinweg bei einer Aufwärtsbewegung des Türabstellers gleiten kann.

Alle in diesen Ausführungsbeispielen gezeigten Auslöseschrägen sind vorzugsweise eben geformt. Sie könnten jedoch ebenso gut gebogen geformt sein, wobei dann die Auslöseschrägen 18 der Fig. 8a mit 8c und 9a mit 9c zweckmäßigerweise jeweils gegengleiche, komplementäre Biegungen aufweisen.

Zusammenfassend betrachtet ist also in jeder der beiden Seitenwände des jeweiligen Türabstellers mindestens ein Federelement vorgesehen, das einen Teil der seitlichen Außenwand des Türabstellers bildet. Insbesondere ist das Federelement in der Seitenwand weitgehend flächenbündig integriert. Dazu kann es vorzugsweise aus dem Kunststoffmaterial der Seitenwand derart freigeschnitten sein, dass sich sein freies Ende aus der Lageebene der Seitenwand, die im Wesentlichen orthogonal zur planflächigen Innenwand der Kältegerätetür verläuft, quer bzw. seitlich auslenken lässt.

Vorzugsweise ist am frei auslenkbaren Ende des Federelements mindestens ein Rastnocken oder sonstiges Rastelement vorgesehen. Dieser Rastnocken rastet im unausgelenkten Ruhezustand des Federelements in ein zugehöriges Gegenstück am Türholm, insbesondere eine Rastnut aus einer Vielzahl von in unterschiedlichen Höhenpositionen angeordneten Rastnuten ein, die an der innenliegenden, sich im wesentlichen orthogonal zur planflächigen Innenwand der Kältegerätetür erstreckenden Innenseite des Türholms vorgesehen sind.

Das Federelement in der jeweiligen Seitenwand des Türabstellers kann zweckmäßigerweise derart durch Schlitzung freigeschnitten sein, dass sich für sein frei auslenkbares Ende im Bereich seines Anlenkfußes eine Dreh- bzw. Biegeachse ergibt, die im Wesentlichen in vertikaler Höhenrichtung verläuft. Das Federelement erstreckt sich in diesem Fall vorzugsweise in Tiefenrichtung der jeweiligen Seitenwand des Türabstellers. Insbesondere ist es bezüglich seiner Außenkontur streifenförmig oder schmal rechteckförmig ausgebildet. Bei einer derartigen Anlenkung bzw. Anbindung des Federelements mit vertikaler Biegeachse im Anlenkfußbereich ist der Anlenkfuß des Federelements vorzugsweise weiter hinten in der Seitenwand als das frei ausgeschnittene Ende des Federelements vorgesehen. Insbesondere ist der feststehende Anlenkfuß des Federelements im hinteren Randzonenbereich der Seitenwand, d. h. im rückwandnahen Bereich dieser Seitenwand des Türabstellers angeformt. Gegebenenfalls kann es bei dieser Ausführungsvariante des Türabstellers zweckmäßig sein, den Anlenkfuß, d. h. die Materialanbindung des Federelements an der Rückwand des Türabstellers vorzusehen. Dann erstreckt sich der freigeschnittene Abschnitt des Federelements vorzugsweise um die hintere Ecke von der Rückwand zur Seitenwand als rechtwinkliges Außenwandstück herum. Optional ist es ggf. auch möglich, die Ortspositionen von Anlenkfuß und freiem, auslenkbarem Ende eines derartigen Federelements zu vertauschen. Der Anlenkfuß sitzt dann weiter vorne in der Seitenwand, während das freie Ende des Federelements weiter hinten liegt.

Alternativ kann das Federelement in der jeweiligen Seitenwand des Türabstellers auch derart freigeschnitten sein, dass sich für sein frei auslenkbares Ende im Bereich seines feststehenden Auslenkfußes eine Dreh- bzw. Biegeachse ergibt, die im Wesentlichen in horizontaler Richtung verläuft. Insbesondere erstreckt es sich dabei in Höhenrichtung, d. h. von oben nach unten oder umgekehrt. Beispielsweise kann sein Anlenkfuß im Bereich der Oberkante der Seitenwand des Türabstellers in dessen hinterem Eckbereich vorgesehen sei, so dass sich sein lateral frei auslenkbares Ende senkrecht nach unten auf den Boden des Türabstellers zu erstreckt. Optional kann umgekehrt der Anlenkfuß des Federelements im Bereich des Bodens des Türabstellers in dessen hinterem Eckbereich vorgesehen sein und das lateral frei auslenkbare Ende des Federelements senkrecht nach oben auf die Oberkante der Seitenwand des Türabstellers zu verlaufen.

Alternativ kann das Federelement ggf. im Bodenteil des Türabstellers in analoger Weise vorgesehen sein. Insbesondere kann es zweckmäßig sein, wenn sich sein freigeschnittener Abschnitt bis in die Rückwand des Türabstellers erstreckt, während sein Anlenkfuß im Bodenteil des Türabstellers angeordnet ist. Vorteilhaft kann es sein, wenn ein derartiges Federelement insbesondere in der Randzone der jeweiligen Seitenwand des Türabstellers im Boden freigeschnitten ist.

Ausreichend kann es sein, wenn die Seitenwände, der Boden sowie die Rückwand des Türabstellers aus demselben Kunststoffmaterial (insbesondere in sogenannter 1K(Einkomponenten)- Spritztechnik) hergestellt sind und das jeweilige Federelement aus diesem einheitlichen, einzigen Werkstoff freigeschnitten oder ausgeschlitzt wird. Alternativ dazu kann es ggf. vorteilhaft sein, wenn der Bereich der jeweiligen Seitenwand, des Bodens und/oder der Rückwand, aus dem das Federelement herausgeschnitten wird, aus einem elastischeren, flexibleren Kunststoffmaterial als der übrige Teil des Türabstellers hergestellt ist. Dies kann insbesondere durch sogenannte 2K (zwei Komponenten)- oder Mehrkomponenten Spritztechnik in der Produktion sichergestellt werden.

Anstelle eines freigeschnittenen Federelements kann es ggf. auch zweckmäßig sein, ein blattfederartiges Federelement in eine Aussparung bzw. Lücke mindestens eines Wandteils des Türabstellers, insbesondere dessen Seitenwand, nachträglich so einzusetzen, dass dieses eingesteckte Federelement diese Lücke weitgehend schließt und eine Teilfläche der Außenwand des Türabstellers bildet. Insbesondere ist es zweckmäßig, wenn dieses eingesteckte Federelement die Lücke oder Aussparung weitgehend flächenbündig mit den sie umgebenden Wandteilen abschließt bzw. abdeckt. In diesem Fall eines nachträglich eingesetzten, separaten Federelements kann für dieses insbesondere auch ein metallischer Werkstoff verwendet sein. Insbesondere kann das Federelement z. B. als Metallfeder, vorzugsweise metallische Blattfeder ausgebildet sein. Der Türabsteller ist somit zweiteilig zusammengesetzt.

Zweckmäßig ist es insbesondere, wenn das jeweilige Federelement einen Bestandteil mindestens einer Wand des Türabstellers bildet und mit dieser im Wesentlichen in derselben Lagebene angeordnet ist, sowie mit Verrastungsmitteln an der Kältegerätetür zusammenwirkt. Dann resultiert für den Türabsteller eine weitgehend geschlossene, glatte Außenoberfläche und Innenoberfläche. Das jeweilige Federelement ist in die Wandlücke der jeweiligen Wand derart eingepasst, das es diese weitgehend vollständig ergänzt und ausfüllt. Insbesondere schließt es weitgehend flächenbündig zur jeweiligen Wand ab, in der es vorgesehen ist. Dazu entspricht seine Dicke im Wesentlichen der Dicke der Wand, in der es eingeformt oder eingeklipst ist. Die Außenoberfläche des Federelements liegt dann vorzugsweise auf derselben lateralen Höhe wie die Wandflächen, von denen es umgeben ist. Insbesondere kann es zweckmäßigerweise blattfederartig ausgebildet sein. Vereinfacht ausgedrückt ist mindestens ein Federelement an der Oberfläche mindestens einer Wand, insbesondere an der Oberfläche jeder Seitenwand, der Rückwand, und/oder des Bodens, des Türabstellers angeordnet.

In Verallgemeinerung betrachtet bildet das jeweilige Federelement einen Flächenbestandteil mindestens einer Wand des Türabstellers in deren Lageebene. Es weist an seinem auslenkbaren Endabschnitt ein oder mehrer Rastmittel, insbesondere Rastnocken auf, die mit ein oder mehreren Verrastungsmitteln, insbesondere Rastnuten, an der Tür, insbesondere dessen jeweiligem Türholm, zusammenwirken. Die Verrastung bzw. Rastverbindung zwischen der jeweiligen Rastnocke am federnden Ende des Federelements und der korrespondierenden Rastnut an der Tür, insbesondere der Innenseite deren Türholms, ist insbesondere derart ausgebildet, dass bei einer Verschiebebewegung des Türabstellers in Höhenrichtung nach oben dessen Freilauf sichergestellt ist und auf dem Laufweg des Türabstellers nach unten eine Blockade bzw. Laufsperre bewirkt ist. Für den Freilauf nach oben ist entweder die Rastnocke im Bereich ihrer Oberkante oder die Rastnut in ihrem oberen Randbereich mit einer Auslöseschräge versehen. Diese Auslöseschräge läuft, vorzugsweise unter einem spitzen Winkel, auf die vertikale Aufwärtsbewegungsrichtung der jeweiligen Seitenwand des Türabstellers zu. Die Auslöseschräge an der jeweiligen Rastnocke im Bereich deren Oberkante oder der oberen Hälfte der Rastnut verhilft der Rastnocke am Federelement zu einer Gleitbewegung derart, dass diese beim Hochwärtsbewegen des Türabstellers lateral bzw. quer zur Ruhelageebene des Federelements mit diesem ins Innere des Türabstellers immer weiter hinein gedrückt wird, bis schließlich die Rastnoppe aus der Rastnut herausbewegt ist und der Laufweg für den Türabsteller freigegeben ist. Dabei wird die Rastnoppe in den Laufzonen an der Innenseite des Türholms, d. h. außerhalb der jeweiligen Rastnut, von der Innenwand des Türholms federnd ins Innere des Türabstellers gedrückt. Dadurch ist es insbesondere möglich, den Türabsteller nach oben einhändig zu verstellen.

Selbstverständlich ist es auch möglich, sowohl im oberen Randbereich der jeweiligen Rastnoppe als auch gleichzeitig im oberen Randbereich der Rastnut jeweils eine Auslöseschräge vorzusehen. Insbesondere ist es zweckmäßig, die Auslöseschrägen von Rastnoppe und Rastnut komplementär zueinander auszubilden. Dies hat den Vorteil, dass deren obere Kontaktflächen weitgehend kantenfrei aufeinandergleiten können. Alternativ zu einer Auslöseschräge kann selbstverständlich auch eine abgerundete Kontaktfläche oder sonstige Wölbungsfläche im oberen Bereich der jeweiligen Rastnoppe und/oder Rastnut vorgesehen sein.

Für die Bewirkung einer Laufsperre in Abwärtsrichtung des Türabstellers bilden die jeweilige Rastnut am Türholm und die Rastnoppe am Federelement in ihrem unteren Kontaktbereich eine Verkantung oder Hinterschneidung. Insbesondere weist dazu die Rastnoppe an ihrer Unterkante sowie die Rastnut an ihrer unteren Auflagekante eine im Wesentlichen horizontale Auflagefläche auf. Die Rastnoppe am jeweiligen Federelement sitzt also vorzugsweise mit einer im Wesentlichen horizontalen planflächigen Aufsitzfläche auf der horizontalen planflächigen Innenkante der jeweils zugeordneten Rastnut am Türholm auf. Dadurch ist für den Türabsteller der Laufweg nach unten blockiert und eine selbsttätige Abwärtsbewegung des Türabstellers gestoppt bzw. blockiert. Um für den Türabsteller den Weg nach unten freizugeben, ist es erforderlich, dass das jeweilige Federelement von Hand ins Innere des Türabstellers soweit gedrückt wird, bis die Rastnoppe aus der Rastnut herausbewegt worden ist. Bei zwei seitlich angebrachten Federelementen in den Seitenwänden des Türabstellers müssen diese zum Lösen ihrer Rastnocken für eine Abwärtsbewegung des Türabstellers nach unten beidseitig von Hand nach Innen ins Innere des Türabstellers gedrückt werden, bis ihre Rastnoppen aus den zugehörigen Rastnuten in den beiden Holmen der Kältegerätetür herausgehoben worden sind.

Falls anstelle von Rastnuten Rastvorsprünge am jeweiligen Türholm vorgesehen sind, ist in analoger Weise eine Auslöseschräge im unteren Bereich des jeweiligen Rastvorsprungs des jeweiligen Türholms und/oder im oberen Bereich des jeweiligen Rastvorsprungs am Federelement des Türabstellers für einen Freilauf nach oben zweckmäßig. Zur Freilaufsperre nach unten weist der jeweilige Rastvorsprung am Türholm in seinem oberen Bereich und/oder der jeweilige Rastvorsprung am Federelement des Türabstellers in seinem unteren Bereich eine horizontal verlaufende Auflagefläche auf, die bei Kontaktierung zu einer Verkantung der Rastvorsprünge führt. Selbstverständlich sind auch andere Geometrieformen möglich, die eine selbsttätige Arretierung bei einer Abwärtsbewegung des Türabstellers erlauben.

Alle vorstehend erläuterten Ausführungsvarianten von Türabstellern weisen insbesondere folgende Vorteile aus:
- niederkomplexe Mechanik
- preiswerte Herstellung
- kein oder kaum Montageaufwand
- leicht zu verstellen, zu entnehmen und zu reinigen
- nach oben einhändig verstellbar (Rastung hat Freilauf)
- einfach, zuverlässig und verständlich für Benutzer (funktionsdeutlich)
- nur geringer Verlust an Abstellvolumen bei Betätigung
- kein Klappern des Abstellers, da das jeweilige Federelement des Türabstellers in der jeweiligen Rastposition unter Federspannung gehalten wird;
- kein Festklemmen wie bei einfacher Aufhängung über Nocken im Türholm, sondern Freilaufmöglichkeit des Türabstellers nach oben und Laufsperre nach unten.
Ggf. kann die Führungsnut auch weggelassen werden

### Bezugszeichenliste:

- 1: Kühlschranktür
- 2: Türholm
- 3: Führungsleiste
- 4: Rastnut
- 5: Türabsteller
- 6: Seitenwand des Türabstellers
- 7: Federelement
- 8: Rastvorsprung
- 9: Auslöseschräge
- 10: Führungnut
- 11: Angelenktes Ende
- 12: Federndes Ende
- 13: Hand
- 14: Vorderwand des Türabstellers
- 15: Rückwand des Türabstellers
- 16: Haltebereich
- 17: Entriegelungsbereich
- 18: Auslöseschräge
- 41: Rastvorsprung am Türholm
- 51: Oberer Türabsteller
- 52: Unterer Türabsteller
- 61: Seitenwand
- 62: Innenwand
- 71: Boden des Türabstellers
- 75: vertikale Biegeachse des Federelements
- 76: horizontale Biegeachse des Federelements

## Patentansprüche

1. Kältegerät, insbesondere Haushalts-Kältegerät, mit mindestens einem an der Innenwand (73) seiner Kältegerätetür (1) höhenverstellbar angeordneten Türabsteller (5), wobei mindestens eine Wand (6) des Türabstellers (5) zu dessen Höhenverstellung als Bestandteil mindestens ein Federelement (7) aufweist, das quer, insbesondere senkrecht zur Lageebene der Wand (6) federelastisch auslenkbar ist, wobei das Federelement (7) in oder an der Wand (6) derart angebracht ist, dass es deren Außen- und /oder Innenfläche jeweils zu einer weitgehend geschlossenen Oberfläche ergänzt, **dadurch gekennzeichnet, dass** der Werkstoff für das jeweilige Federelement (7) vom Kunststoffmaterial der Wand, insbesondere der jeweiligen Seitenwand (6), der Rückwand (15), und/oder des Bodens (71), des Türabstellers (5) verschieden gewählt ist, und dass das Federelement (7) aus einem elastischeren Kunststoffmaterial als das Kunststoff- Wandmaterial der Wand (6) des Türabstellers (5) hergestellt ist.

2. Kältegerät nach Anspruch 1, **dadurch gekennzeichnet, dass** der Türabsteller (5) im Wesentlichen kastenförmig ausgebildet ist.

3. Kältegerät nach einem der vorhergehenden Ansprüche, **dadurch gekennzeichnet, dass** das Federelement (7) Bestandteil der jeweiligen Seitenwand (6), der Rückwand (15), und/oder des Bodens (71) des Türabstellers (5) ist.

4. Kältegerät nach einem der vorhergehenden Ansprüche, **dadurch gekennzeichnet, dass** eine Teilfläche der Außenoberfläche und/oder Innenoberfläche der jeweiligen Wand, insbesondere der jeweiligen Seitenwand (6), der Rückwand (15), und/oder des Bodens (71), des Türabstellers (5) durch mindestens ein Federelement (7) gebildet ist.

5. Kältegerät nach einem der vorhergehenden Ansprüche, **dadurch gekennzeichnet, dass** mindestens ein Federelement (7) in oder an der jeweiligen Wand, insbesondere der jeweiligen Seitenwand (6), der Rückwand (15), und/oder dem Boden (71), des Türabstellers (5) im Wesentlichen flächenbündig bezüglich dessen Außenoberfläche und/oder Innenoberfläche angeordnet ist.

6. Kältegerät nach einem der vorhergehenden Ansprüche, **dadurch gekennzeichnet, dass** das Federelement (7) blattfederartig ausgebildet ist.

7. Kältegerät nach einem der vorhergehenden Ansprüche, **dadurch gekennzeichnet, dass** das Federelement (7) als integraler Bestandteil der jeweiligen Wand, insbesondere der jeweiligen Seitenwand (6), der Rückwand (15), und/oder des Bodens (71), des Türabstellers (5) angeformt ist.

8. Kältegerät nach einem der vorhergehenden Ansprüche, **dadurch gekennzeichnet, dass** das Federelement (7) in der jeweiligen Wand des Türabstellers (5) aus dessen Kunststoffmaterial freigeschnitten ist.

9. Kältegerät nach einem der Ansprüche 1 mit 7, **dadurch gekennzeichnet, dass** das jeweilige Federelement (7) als eigenständiges Bauteil in einer Aufnahmeaussparung oder einen Durchbruch in der jeweiligen Wand (6) des Türabstellers (5) eingepasst ist.

10. Kältegerät nach einem der vorhergehenden Ansprüche, **dadurch gekennzeichnet, dass** das Federelement (7) an der jeweiligen Seitenwand (6) oder der Rückwand (15) des Türabstellers (5) derart angelenkt ist, dass sein freies Ende quer, insbesondere lateral, bezüglich der Lageebene (x, y) der Seitenwand (6) auslenkbar ist.

11. Kältegerät nach einem der vorhergehenden Ansprüche, **dadurch gekennzeichnet, dass** das Federelement (7) an der jeweiligen Seitenwand (6) oder der Rückwand (15) des Türabstellers (5) derart angelenkt ist, dass sein freies Ende bezüglich einer in der Seitenwand (6) oder der Rückwand (15) vertikal verlaufenden Biegeachse (75) quer, insbesondere lateral, bezüglich der Lageebene (x, y) der Seitenwand (6) auslenkbar ist.

12. Kältegerät nach einem der Ansprüche 1 mit 10, **dadurch gekennzeichnet, dass** das Federelement (7) an der jeweiligen Seitenwand (6) oder dem Boden (71) des Türabstellers (5) derart angelenkt ist, dass sein freies Ende bezüglich einer in der Seitenwand (6) oder dem Boden (71) horizontal verlaufenden Biegeachse (76) quer, insbesondere lateral, bezüglich der Lageebene (x, y) der Seitenwand (6) auslenkbar ist.

13. Kältegerät nach einem der vorhergehenden Ansprüche, **dadurch gekennzeichnet, dass** das Federelement (7) und die jeweilige Seitenwand (6) des Türabstellers (5) zusammen eine vertikale Führungsnut (10) bilden, die eine vertikal verlaufende Führungsleiste (3) am dieser Seitenwand (6) jeweilig zugeordneten Holm (2) der Kältegerätetür (1) aufnimmt.

14. Kältegerät nach einem der vorhergehenden Ansprüche, **dadurch gekennzeichnet, dass** das Federelement (7) im vorderen Bereich der jeweiligen Seitenwand (6) des Türabstellers (5) derart angebunden ist, das es sich in Tiefenrichtung (x) des Türabstellers (5) nach hinten im Wesentlichen als Streifenelement erstreckt.

15. Kältegerät nach einem der Ansprüche 1 mit 13, **dadurch gekennzeichnet, dass** das Federelement (7) im hinteren Bereich der jeweiligen Seitenwand (6) des Türabstellers (5) derart angebunden ist, das es sich in Tiefenrichtung (x) des Türabstellers (5) nach vorne im Wesentlichen als Streifenelement erstreckt.

16. Kältegerät nach einem der Ansprüche 1 mit 13, **dadurch gekennzeichnet, dass** das Federelement (7) an der Rückwand (15) des Türabstellers (5) derart angebunden ist, das es sich um den hinteren Eckbereich des Türabstellers (5) in Tiefenrichtung (x) nach vorne im Wesentlichen als Streifenelement erstreckt.

17. Kältegerät nach einem der Ansprüche 1 mit 13, **dadurch gekennzeichnet, dass** das Federelement (7) an der jeweiligen Seitenwand (6) des Türabstellers (5) derart angebunden ist, das es sich in Tiefenrichtung (x) nach hinten um den hinteren Eckbereich des Türabstellers (5) im Wesentlichen als Streifenelement erstreckt.

18. Kältegerät nach einem der vorhergehenden Ansprüche, **dadurch gekennzeichnet, dass** das jeweilige Federelement (7) entlang einem Teilabschnitt oder der Gesamterstreckung der Unterkante der jeweiligen Seitenwand (6) und/oder Rückwand (15) des Türabstellers (5) eine Verlängerung der jeweiligen Seitenwand (6) und/oder der Rückwand (15) in deren jeweiligen Lageebene (x, y; y, z) bildet.

19. Kältegerät nach einem der vorhergehenden Ansprüche, **dadurch gekennzeichnet, dass** das federnde freie Ende (12) des Federelements (7) über den unteren Rand der jeweiligen Seitenwand (6) und/oder Rückwand (15) des Türabstellers (5) in vertikaler Richtung (y) nach unten hinaussteht.

20. Kältegerät nach einem der vorhergehenden Ansprüche, **dadurch gekennzeichnet, dass** die jeweilige Seitenwand (6) mindestens auf einem Teilabschnitt ihrer Gesamttiefenlänge doppelwandig ausgebildet ist, und dass auf diesem Teilabschnitt die Innenwand der Seitenwand (6) teilweise oder ganz durch das Federelement (7) gebildet ist.

21. Kältegerät nach einem der vorhergehenden Ansprüche, **dadurch gekennzeichnet, dass** das Federelement (7) an seiner Außenseite mindestens ein Rastelement (8) aufweist.

22. Kältegerät nach Anspruch 21, **dadurch gekennzeichnet, dass** das Rastelement (8) am jeweiligen Federelement (7) des Türabstellers (5) in mindestens ein korrespondierendes Halteelement (4) aus einer Vielzahl von Halteelementen an der Kältegerätetür (1) eingreift.

23. Kältegerät nach Anspruch 22, **dadurch gekennzeichnet, dass** jeweils eine Vielzahl von Halteelementen (4) entlang der vertikalen Höhenerstreckung der Innenseiten zweier im Querabstand voneinander beabstandeter Türholme (2) der Kältegerätetür (1) vorgesehen sind.

24. Kältegerät nach einem der Ansprüche 21 mit 23, **dadurch gekennzeichnet, dass** das jeweilige Haltelement (4) als Rastnut ausgebildet ist.

25. Kältegerät nach einem der Ansprüche 21 mit 24, **dadurch gekennzeichnet, dass** das jeweilige Rastelement (8) des jeweiligen Federelements (7) und/oder das jeweilig korrespondierendes Halteelement (4) an der Innenseite (73) der Kältegerätetür (1) jeweils eine Auslöseschräge (9, 18) derart aufweisen, dass der Türabsteller (5) in Hochschieberichtung (y), insbesondere bei einhändiger Bedienung, freilaufend ist, in Abwärtsrichtung hingegen gesperrt ist.

## Claims

1. Refrigerating appliance, in particular household refrigerating appliance, having at least one door tray (5) arranged in a height-adjustable manner on the inner wall (73) of the door (1) of the refrigerating appliance, wherein at least one wall (6) of the door tray (5) has, as a component for the purpose of the height adjustment of said door tray (5), at least one spring element (7) which can be spring-elastically deflected transversely, in particular vertically, to the positional plane of the wall (6), wherein the spring element (7) is mounted in or on the wall (6) in such a way that it completes its outer and/or inner surface to form a largely self-contained surface in each case, **characterised in that** the material for the respective spring element (7) is selected to be different from the plastic material of the wall, in particular the respective side wall (6), rear wall (15) and/or floor (71), of the door tray (5), and that the spring element (7) is manufactured from a more elastic plastic material than the plastic wall material of the wall (6) of the door tray (5).

2. Refrigerating appliance according to claim 1, **characterised in that** the door tray (5) is embodied essentially as a box shape.

3. Refrigerating appliance according to one of the preceding claims, **characterised in that** the spring element (7) is a component part of the respective side wall (6), rear wall (15) and/or floor (71) of the door tray (5).

4. Refrigerating appliance according to one of the preceding claims, **characterised in that** a partial surface of the outer surface and/or internal surface of the respective wall, in particular the respective side wall (6), rear wall (15) and/or floor (71), of the door tray (5) is formed by means of at least one spring element (7).

5. Refrigerating appliance according to one of the preceding claims, **characterised in that** at least one spring element (7) in or on the respective wall, in particular the respective side wall (6), rear wall (15) and/or floor (71), of the door tray (5) is arranged essentially flush with respect to its outer surface and/or internal surface.

6. Refrigerating appliance according to one of the preceding claims, **characterised in that** the spring element (7) is embodied as leaf-spring-like.

7. Refrigerating appliance according to one of the preceding claims, **characterised in that** the spring element (7) is moulded as an integral part of the respective wall, in particular the respective side wall (6), rear wall (15) and/or floor (71), of the door tray (5).

8. Refrigerating appliance according to one of the preceding claims, **characterised in that** the spring element (7) is cut free in the respective wall of the door tray (5) out of its plastic material.

9. Refrigerating appliance according to one of claims 1 to 7, **characterised in that** the respective spring element (7) is fitted as an independent component in a receiving cutout or opening in the respective wall (6) of the door tray (5).

10. Refrigerating appliance according to one of the preceding claims, **characterised in that** the spring element (7) is attached to the respective side wall (6) or rear wall (15) of the door tray (5) in such a way that its free end can be deflected transversely, in particular laterally, with respect to the positional plane (x, y) of the side wall (6).

11. Refrigerating appliance according to one of the preceding claims, **characterised in that** the spring element (7) is attached to the respective side wall (6) or rear wall (15) of the door tray (5) in such a way that its free end can be deflected transversely, in particular laterally, with respect to a bending axis (75) running vertically in the side wall (6) or rear wall (15), referred to the positional plane (x, y) of the side wall (6).

12. Refrigerating appliance according to one of claims 1 to 10, **characterised in that** the spring element (7) is attached to the respective side wall (6) or floor (71) of the door tray (5) in such a way that its free end can be deflected transversely, in particular laterally, with respect to a bending axis (76) running horizontally in the side wall (6) or floor (71), referred to the positional plane (x, y) of the side wall (6).

13. Refrigerating appliance according to one of the preceding claims, **characterised in that** the spring element (7) and the respective side wall (6) of the door tray (5) together form a vertical guidance groove (10) which receives a vertically running guide strip (3) on the pillar (2) of the refrigerating appliance door (1) associated with said side wall (6).

14. Refrigerating appliance according to one of the preceding claims, **characterised in that** the spring element (7) is connected in the front region of the respective side wall (6) of the door tray (5) in such a way that it extends towards the rear in the depth direction (x) of the door tray (5) essentially as a strip element.

15. Refrigerating appliance according to one of claims 1 to 13, **characterised in that** the spring element (7) is connected in the rear region of the respective side wall (6) of the door tray (5) in such a way that it extends towards the front in the depth direction (x) of the door tray (5) essentially as a strip element.

16. Refrigerating appliance according to one of claims 1 to 13, **characterised in that** the spring element (7) is connected to the rear wall (15) of the door tray (5) in such a way that it extends around the rear corner region of the door tray (5) towards the front in the depth direction (x) essentially as a strip element.

17. Refrigerating appliance according to one of claims 1 to 13, **characterised in that** the spring element (7) is connected to the respective side wall (6) of the door tray (5) in such a way that it extends towards the rear in the depth direction (x) around the rear corner region of the door tray (5) essentially as a strip element.

18. Refrigerating appliance according to one of the preceding claims, **characterised in that** the respective spring element (7) forms a prolongation of the respective side wall (6) and/or rear wall (15) in their respective positional plane (x, y; y, z) along a subsection or the total extension of the bottom edge of the respective side wall (6) and/or rear wall (15) of the door tray (5).

19. Refrigerating appliance according to one of the preceding claims, **characterised in that** the free sprung end (12) of the spring element (7) projects downwards in the vertical direction (y) beyond the bottom border of the respective side wall (6) and/or rear wall (15) of the door tray (5).

20. Refrigerating appliance according to one of the preceding claims, **characterised in that** the respective side wall (6) is embodied as double-walled at least on a subsection of its total depth length, and **in that** on said subsection the inner wall of the side wall (6) is formed in part or completely by means of the spring element (7).

21. Refrigerating appliance according to one of the preceding claims, **characterised in that** on its outside the spring element (7) has at least one latching element (8).

22. Refrigerating appliance according to claim 21, **characterised in that** the latching element (8) on the respective spring element (7) of the door tray (5) engages in at least one corresponding retaining element (4) from a plurality of retaining elements on the door (1) of the refrigerating appliance.

23. Refrigerating appliance according to claim 22, **characterised in that** in each case a plurality of retaining elements (4) are provided along the vertical height extension of the insides of two door pillars (2) of the door (1) of the refrigerating appliance which are spaced apart at a transverse distance from each other.

24. Refrigerating appliance according to one of claims 21 to 23, **characterised in that** the respective retaining element (4) is embodied as a latching groove.

25. Refrigerating appliance according to one of claims 21 to 24, **characterised in that** the respective latching element (8) of the respective spring element (7) and/or the respectively corresponding retaining element (4) on the inside (73) of the door (1) of the refrigerating appliance in each case have a release bevel (9, 18) such that the door tray (5) is free-running in the upward displacement direction (y), in particular when operated with one hand, but in contrast is locked in the downward direction.

## Revendications

1. Appareil frigorifique, en particulier appareil frigorifique électroménager, muni d'au moins un balconnet de porte (5) agencé réglable en hauteur sur la paroi interne (73) de sa porte d'appareil frigorifique, au moins une paroi (6) du balconnet de porte (5) présentant pour son ajustement en hauteur comme pièce constitutive au moins un élément à ressort (7) lequel peut être articulé par élasticité de rappel transversalement, en particulier à la verticale du niveau de pose de la paroi (6), l'élément à ressort (7) étant agencé dans ou sur la paroi (6) de façon qu'il comble de sa face extérieure et/ou intérieure respectivement une surface essentiellement fermée, **caractérisé en ce que** la matière de chaque élément à ressort (7) est sélectionnée différente de la matière synthétique de la paroi, en particulier de chaque paroi latérale (6), paroi arrière (15) et/ou du fond (71) du balconnet de porte (5), et **en ce que** l'élément à ressort (7) est fabriqué en une matière synthétique plus élastique que la matière synthétique de paroi de la paroi (6) du balconnet de porte (5).

2. Appareil frigorifique selon la revendication 1, **caractérisé en ce que** le balconnet de porte (5) est exécuté essentiellement en forme de caisson.

3. Appareil frigorifique selon l'une des revendications précédentes, **caractérisé en ce que** l'élément à ressort (7) est constituant de chaque paroi latérale (6), paroi arrière (15) et/ou du fond (71) du balconnet de porte (5).

4. Appareil frigorifique selon l'une des revendications précédentes, **caractérisé en ce qu'**une partie de la surface extérieure et/ou de la surface interne de la paroi respective, en particulier de chaque paroi latérale (6), paroi arrière (15), et/ou du fond (71) du balconnet de porte (5) est formée d'au moins un élément à ressort (7).

5. Appareil frigorifique selon l'une des revendications précédentes, **caractérisé en ce qu'**au moins un élément à ressort (7) est agencé dans ou sur chaque paroi, en particulier de chaque paroi latérale (6), paroi arrière (15) et/ou du fond (71) du balconnet de porte (5) essentiellement affleurant par rapport à sa surface externe et/ou sa surface interne.

6. Appareil frigorifique selon l'une des revendications précédentes, **caractérisé en ce que** l'élément à ressort (7) est configuré comme un ressort à lames.

7. Appareil frigorifique selon l'une des revendications précédentes, **caractérisé en ce que** l'élément à ressort (7) est formé comme élément constitutif intégral de chaque paroi, en particulier de chaque paroi latérale (6), paroi arrière (15), et/ou du fond (71) du balconnet de porte (5).

8. Appareil frigorifique selon l'une des revendications précédentes, **caractérisé en ce que** l'élément à ressort (7) est découpé dans chaque paroi du balconnet de porte (5), dans sa matière synthétique.

9. Appareil frigorifique selon l'une des revendications 1 conjointement avec 7, **caractérisé en ce que** chaque élément à ressort (7) est adapté comme composant indépendant dans un creux de logement ou dans une ouverture de chaque paroi (6) du balconnet de porte (5).

10. Appareil frigorifique selon l'une des revendications précédentes, **caractérisé en ce que** l'élément à ressort (7) est articulé à chaque paroi latérale (6) ou à chaque paroi arrière (15) du balconnet de porte (5) de telle façon que son extrémité libre peut être articulée transversalement, en particulier latéralement par rapport au niveau de pose (x, y) de la paroi latérale (6).

11. Appareil frigorifique selon l'une des revendications précédentes, **caractérisé en ce que** l'élément à ressort (7) est articulé à chaque paroi latérale (6) ou à chaque paroi arrière (15) du balconnet de porte (5) de telle façon que son extrémité libre peut être articulée, par rapport à un axe neutre (75) évoluant à la verticale dans la paroi latérale (6) ou la paroi arrière (15), transversalement, en particulier latéralement par rapport au niveau de pose (x, y) de la paroi latérale (6).

12. Appareil frigorifique selon l'une des revendications 1 conjointement avec 10, **caractérisé en ce que** l'élément à ressort (7) est articulé à chaque paroi latérale (6) ou au fond (71) du balconnet de porte (5) de telle façon que son extrémité libre peut être articulée, par rapport à un axe neutre (76) évoluant à l'horizontale dans la paroi latérale (6) ou le fond (71), transversalement, en particulier latéralement par rapport au niveau de pose (x, y) de la paroi latérale (6).

13. Appareil frigorifique selon l'une des revendications précédentes, **caractérisé en ce que** l'élément à ressort (7) et chaque paroi latérale (6) du balconnet de porte (5) forment ensemble un sillon de guidage (10) vertical qui englobe une moulure de guidage (3) d'évolution verticale sur cette traverse (2) de la porte de l'appareil frigorifique (1) respectivement associée à cette paroi latérale (6).

14. Appareil frigorifique selon l'une des revendications précédentes, **caractérisé en ce que** l'élément à ressort (7) est lié dans la zone avant de chaque paroi latérale (6) du balconnet de porte (5) de telle façon qu'il s'étend dans le sens de la profondeur (x) du balconnet de porte (5) vers l'arrière essentiellement comme un élément formant languette.

15. Appareil frigorifique selon l'une des revendications 1 conjointement avec 13, **caractérisé en ce que** l'élément à ressort (7) est lié dans la zone arrière de chaque paroi latérale (6) du balconnet de porte (5) de telle façon qu'il s'étend dans le sens de la profondeur (x) du balconnet de porte (5) vers l'avant essentiellement comme un élément formant languette.

16. Appareil frigorifique selon l'une des revendications 1 conjointement avec 13, **caractérisé en ce que** l'élément à ressort (7) est lié à la paroi arrière (15) du balconnet de porte (5) de telle façon qu'il s'étend autour de la zone en coin arrière du balconnet (5) dans le sens de la profondeur (x) vers l'avant essentiellement comme un élément formant languette.

17. Appareil frigorifique selon l'une des revendications 1 conjointement avec 13, **caractérisé en ce que** l'élément à ressort (7) est lié à chaque paroi latérale (6) du balconnet de porte (5) de telle façon qu'il s'étend dans le sens de la profondeur (x) vers l'arrière autour de la zone en coin arrière du balconnet de porte (5) essentiellement comme un élément formant languette.

18. Appareil frigorifique selon l'une des revendications précédentes, **caractérisé en ce que** chaque élément à ressort (7) forme, le long d'une section ou de l'élongation totale du bord inférieur de chaque paroi latérale (6) et/ou de paroi arrière (15) du balconnet (5), un allongement de chaque paroi latérale (6) et/ou de paroi arrière (15) dans chaque niveau de pose (x, y; y, z) de celle-ci.

19. Appareil frigorifique selon l'une des revendications précédentes, **caractérisé en ce que** l'extrémité libre (12) à ressort de l'élément à ressort (7) ressort vers le bas par le bord inférieur de chaque paroi latérale (6) et/ou paroi arrière (15) du balconnet (5) dans le sens vertical (y).

20. Appareil frigorifique selon l'une des revendications précédentes, **caractérisé en ce que** chaque paroi latérale (6) est configurée au moins sur une section de toute sa dimension de profondeur en double paroi, et **en ce que**, sur cette section, la paroi interne de la paroi latérale (6) est partiellement ou entièrement constituée de l'élément à ressort (7).

21. Appareil frigorifique selon l'une des revendications précédentes, **caractérisé en ce que** l'élément à ressort (7) présente sur son côté extérieur, au moins un élément d'encoche (8).

22. Appareil frigorifique selon la revendication 21, **caractérisé en ce que** l'élément d'encoche (8) s'engage, sur chaque élément à ressort (7) du balconnet (5), dans au moins un élément de fixation (4) correspondant, parmi une pluralité d'éléments de fixation sur la porte de l'appareil frigorifique (1).

23. Appareil frigorifique selon la revendication 22, **caractérisé en ce que** sont prévus chaque fois une pluralité d'éléments de fixation (4) sur l'élongation en hauteur à la verticale des côtés internes de deux traverses de porte (2) de la porte de l'appareil frigorifique (1) écartées l'une de l'autre transversalement.

24. Appareil frigorifique selon l'une des revendications 21 conjointement avec 23, **caractérisé en ce que** chaque élément de fixation (4) est configuré comme une rainure à encocher.

25. Appareil frigorifique selon l'une des revendications 21 conjointement avec 24, **caractérisé en ce que** chaque élément d'encoche (8) de chaque élément à ressort (7) et/ou chaque élément de fixation (4) correspondant présentent, sur le côté interne (73) de la porte de l'appareil frigorifique (1) chaque fois une oblique de libération (9, 18) de telle façon que le balconnet de porte (5) coulisse librement vers le haut (y), en particulier par actionnement d'une seule main, mais est en revanche bloqué vers le bas.
